# EUROPÄISCHE PATENTSCHRIFT

(11) **EP 2 620 625 B1**
(45) Veröffentlichungstag und Bekanntmachung des Hinweises auf die Patenterteilung: **20.10.2021**
(21) Anmeldenummer: 13000061.5
(22) Anmeldetag: 08.01.2013
(51) Int. Cl.: F02D 41/02, F02D 41/14

(54) **Verfahren zum Betreiben eines Verbrennungsmotors**
Method for operating a combustion engine
Procédé de commande d'un moteur à combustion interne

(30) Priorität: 26.01.2012 DE 102012001477
(43) Veröffentlichungstag der Anmeldung: 31.07.2013
(73) Patentinhaber: Volkswagen Aktiengesellschaft, 38440 Wolfsburg (DE)
(72) Erfinder: Pott, Ekkehard, DE - 38518 Gifhorn (DE)

(56) Entgegenhaltungen:
- DE-A1- 10 111 586
- DE-A1- 10 333 933
- DE-A1-102007 042 749
- DE-A1-102009 026 556

## Beschreibung

Die vorliegende Erfindung betrifft ein Verfahren zum Betreiben eines Verbrennungsmotors, insbesondere ein Verfahren, um den Verbrennungsmotor unter Einhaltung vorgegebener Emissionsbedingungen Kraftstoff sparend zu betreiben.

Bei Verbrennungsmotoren, wie zum Beispiel einem Dieselmotor für einen Fahrzeugantrieb, erfolgt die Einstellung von Betriebsparametern derart, dass im gesamten Kennfeld des Verbrennungsmotors, d.h. in allen seinen Betriebsbereichen, ein optimaler Kompromiss zwischen Verbrauch und Emission gefunden wird. Beispielsweise kann bei einem Dieselmotor in weiten Kennfeldbereichen eine Senkung der NOx-Emission durch Anheben einer Abgasrückführrate erreicht werden, wobei jedoch der spezifische Kraftstoffverbrauch gleichzeitig zunimmt. Diese Erkenntnis wird bei der Einstellung der Betriebsparameter berücksichtigt, indem für jeden Betriebspunkt im Motorkennfeld ein entsprechender Kompromiss festgelegt und eine entsprechende Bedatung im Motorsteuergerät hinterlegt wird. Dabei wird insbesondere berücksichtigt, dass es, bedingt durch gesetzliche Fahrzyklen und fahrerspezifisches Verhalten, Kennfeldbereiche mit höherer und niedriger Aufenthaltswahrscheinlichkeit gibt.

Die DE10333933 A1 offenbart in diesem Zusammenhang ein Verfahren und eine Vorrichtung zur Steuerung einer Brennkraftmaschine. Emissionen der Brennkraftmaschine werden im Abgas erfasst und abhängig von einem Vergleich der erfassten Emissionen mit einem Soll-Wert wird eine für eine Verbrennung in der Brennkraftmaschine beeinflussende Stellgröße korrigiert. Als Emissionen werden bevorzugt die Stickoxidkonzentration und/oder die PartikelKonzentration im Abgas erfasst.

Die DE 102009029586 A1 betrifft ein Verfahren und eine Steuervorrichtung zum Betreiben einer Brennkraftmaschine. Bei dem Verfahren wird ein Stickstoffoxid-Emissionswert der Brennkraftmaschine ermittelt und beurteilt, ob der Stickstoffoxid-Emissionswert einen vorgebbaren ersten Schwellenwert überschreitet. Wenn der Stickstoffoxid-Emissionswert den ersten Schwellenwert überschreitet, wird die Brennkraftmaschine von einer ersten Betriebsart auf eine zweite Betriebsart umgeschaltet. In der ersten Betriebsart wird die Brennkraftmaschine mit einem mageren Verbrennungsluftverhältnis betrieben und in der zweiten Betriebsart mit einem im Wesentlichen stöchiometrischen Verbrennungsluftverhältnis.

Die DE 102009026556 A1 betrifft ein Verfahren zur Begrenzung der Stickoxidemissionen eines Verbrennungsmotors, um die Stickoxidemissionen innerhalb zulässiger Grenzen zu halten. Dazu wird der aktuelle Stickoxidgehalt im Abgas überwacht. Wenn eine Abweichung des überwachten Stickoxidgehalts von einem gespeicherten Sollwert um mehr als einen voreingestellten Wert festgestellt wird, wird mindestens ein Grundeinstellpunkt des Verbrennungsmotors in Abhängigkeit von der Abweichung des überwachten Sickoxidgehalts von dem gespeicherten Sollwert modifiziert.

Die WO 01/51792 A1 betrifft eine Vorrichtung zur Steuerung einer Abgasrückführrate einer Abgasrückführeinrichtung für Verbrennungskraftmaschinen während eines Magerbetriebs. Eine Abweichung einer berechneten Schadstoffemission von einer durch einen Schadstoffsensor im Abgasstrang der Verbrennungskraftmaschine gemessenen Schadstoffemission wird ermittelt und in Abhängigkeit von einer Höhe der Abweichung ein Korrekturwert für die Stellgröße eines Stellmittels der Abgasrückführeinrichtung bestimmt. Als Schadstoffsensor kann ein die NOₓ-Emission messender NOₓ-Sensor eingesetzt werden.

Im Fall einer kennfeldweiten ungewichteten Emissionsüberwachung ist die eingangs beschriebene Kompromisseinstellung in Abhängigkeit von dem Betriebspunkt des Verbrennungsmotors und der durch beispielsweise gesetzliche Fahrzyklen wahrscheinlicheren Kennfeldbereiche nicht mehr möglich. Vielmehr ist unabhängig vom Fahrzyklus das Einhalten von vorgegebenen Emissionsgrenzwerten sicherzustellen. Bei einem fest vorgegebenen Verbrauchs-Emissions-Verhältnis muss daher der Kompromiss zwischen Verbrauch und Emissionen stark in Richtung Emissionssicherheit verschoben werden, wodurch sich der Verbrauch erhöhen kann. Derartige fest vorgegebene Verbrauchs-Emissionsverhältnisse sind beispielsweise bei sogenannten PEMS-Verfahren einzuhalten. Bei einem PEMS-Verfahren (Portable Emission Measurement System) werden Emissionen eines Fahrzeugs bei einem normalen Alltagsbetrieb des Fahrzeug mit Hilfe eines an dem Fahrzeug angebrachten tragbaren Emissionsmesssystem erfasst.

Aufgabe der vorliegenden Erfindung ist es daher, ein Verfahren zum Betreiben eines Verbrennungsmotors bereitzustellen, welches das Einhalten vorgegebener Emissionsgrenzwerte bei einem möglichst geringen Verbrauch ermöglicht.

Diese Aufgabe wird gemäß der vorliegenden Erfindung durch ein Verfahren zum Betreiben eines Verbrennungsmotors nach Anspruch 1, einen Verbrennungsmotor mit einer Steuervorrichtung nach Anspruch 12 und ein Fahrzeug nach Anspruch 13 gelöst. Die abhängigen Ansprüche definieren bevorzugte und vorteilhafte Ausführungsformen der Erfindung.

Gemäß der vorliegenden Erfindung wird ein Verfahren zum Betreiben eines Verbrennungsmotors bereitgestellt. Bei dem Verfahren wird ein Emissionsmittelwert eines Schadstoffs im Abgas des Verbrennungsmotors bestimmt, indem eine Menge des Schadstoffs in dem Abgas bestimmt wird, während der Verbrennungsmotor eine vorgegebene Kohlendioxidmenge abgibt. Dabei wird der Emissionsmittelwert als ein gleitender Mittelwert der Schadstoffemission im Verhältnis zu der vorgegebenen Kohlendioxidmenge bestimmt. In Abhängigkeit von dem Emissionsmittelwert und einem vorgegebenen Grenzwert wird ein Betriebsparameter des Verbrennungsmotors eingestellt. Indem ein Emissionsmittelwert des Schadstoffs im Abgas bestimmt wird, können Emissionsspitzen durch einen vorhergehenden oder nachfolgenden Betrieb des Verbrennungsmotors mit geringeren Emissionen kompensiert werden, so dass zeitlich begrenzte Emissionen über dem vorgegebenen Grenzwert zu Gunsten eines geringeren Kraftstoffverbrauchs toleriert werden können, ohne den vorgegebenen Grenzwert insgesamt zu überschreiten. Erst bei einer Annäherung des Emissionsmittelwerts an den vorgegebenen Grenzwert oder bei einem Überschreiten des vorgegeben Grenzwertes werden die Betriebsparameter des Verbrennungsmotors derart geändert, dass der Emissionsmittelwert insgesamt unter dem vorgegebenen Grenzwert bleibt, während der Verbrennungsmotor die vorgegebene Kohlenstoffdioxidmenge abgibt.

Der Schadstoff umfasst beispielsweise Stickoxid oder Rußpartikel. Bei einem Dieselmotor lässt sich das Verhältnis von Stickoxid zu Rußpartikeln beispielsweise über eine Änderung einer Abgasrückführungsrate einstellen. Da die Rußpartikel bei einem Dieselmotor mit einem Dieselpartikelfilter im Allgemeinen nahezu vollständig von dem Dieselpartikelfilter aus den Abgasen entfernt werden, können Emissionsspitzen zu Ungunsten der Rußpartikelmenge verändert werden, so dass die Rußpartikelrohmenge ansteigt wohingegen die Stickoxidmenge sinkt. Hinter dem Dieselpartikelfilter können Grenzwerte bzgl. der Rußpartikel trotz der erhöhten Rußpartikelrohmenge eingehalten werden. Eine Regeneration des Dieselpartikelfilters kann bei einem späteren Betrieb des Verbrennungsmotors durchgeführt werden. Während der Spitzenemission kann der Verbrennungsmotor somit mit verhältnismäßig geringem Kraftstoffverbrauch betrieben werden. Die Regeneration des Dieselpartikelfilters, welche zusätzlich Kraftstoff kostet, kann in einem Betriebsbereich des Verbrennungsmotors durchgeführt werden, in dem der Kraftstoffmehrverbrauch für die Dieselpartikelfilterregeneration möglichst gering ist. Insgesamt kann somit der Kraftstoffverbrauch des Verbrennungsmotors verringert werden.

Der Emissionsmittelwert wird erfindungsgemäß als gleitender Mittelwert bestimmt. Dadurch kann sichergestellt werden, dass beispielsweise bei einem Test eines Fahrzeugs mit dem Verbrennungsmotor gemäß einem PEMS-Verfahren jederzeit die vorgegebenen Grenzwerte eingehalten werden können.

Weiterhin kann der Verbrennungsmotor während des Bestimmens des Emissionsmittelwerts in einem oder mehreren Betriebspunkten des Vebrennungsmotors betrieben werden. Dadurch kann das PEMS-Verfahren unabhängig von vorbestimmten Fahrzyklen während eines normalen Alltagseinsatzes des Fahrzeugs durchgeführt werden, ohne dass der Emissionsmittelwert den vorgegebenen Grenzwert überschreitet.

Gemäß einer Ausführungsform wird der Emissionsmittelwert bestimmt, indem eine Kraftstoffmenge bestimmt wird, welche dem Verbrennungsmotor zuzuführen ist, um die vorgegebene Kohlenstoffdioxidmenge in dem Abgas zu erzeugen, und die Menge des Schadstoffs in dem Abgas bestimmt wird, während dem Verbrennungsmotor die zuvor bestimmte Kraftstoffmenge zugeführt wird. In Abhängigkeit einer Kraftstoffart, wie zum Beispiel Diesel, Benzin oder Autogas, kann die vorgegebene Kohlenstoffdioxidmenge, welche in dem Abgas zu erwarten ist, in eine dem Verbrennungsmotor zuzuführende Kraftstoffmenge umgerechnet werden. Eine Messung der dem Verbrennungsmotor zugeführten Kraftstoffmenge ist bei den meisten Motoren über beispielsweise einen Einspritzdruck und eine Einspritzzeit verhältnismäßig einfach bestimmbar, so dass das Verfahren kostengünstig realisiert werden kann. Die vorgegebene Kohlendioxidmenge kann beispielsweise eine Menge in einem Bereich von 600 g bis 2500 g sein. Entsprechende Kraftstoffmengen liegen dementsprechend im Bereich von ca. 0,2 bis 1 Liter. Kohlendioxidmengen bzw. Kraftstoffmengen in diesem Bereich sind bei PEMS-Verfahren üblich und bieten dem zuvor beschriebenen Verfahren ausreichend Möglichkeiten, den geforderten Emissionsmittelwert zu erreichen und gleichzeitig einen Kraftstoff sparenden Betrieb des Verbrennungsmotors sicherzustellen.

Gemäß einer Ausführungsform wird die Menge des Schadstoffs im Abgas bestimmt, indem die Menge des Schadstoffs Modell-basiert in Abhängigkeit von Betriebsparametern und/oder Betriebsgrößen des Verbrennungsmotors abgeschätzt wird. Somit ist eine kostengünstige und robuste Bestimmung des Schadstoffs in dem Abgas möglich. Alternativ kann die Menge des Schadstoffs in dem Abgas mittels eines Abgassensors bestimmt werden. Dadurch kann die Bestimmung der Emissionen genauer erfolgen und ggf. ein Modell überprüft bzw. angepasst werden.

Gemäß einer Ausführungsform kann als Betriebsparameter ein Einspritzzeitpunkt von Kraftstoff in einen Brennraum des Verbrennungsmotors, ein Einspritzdruck von Kraftstoff in den Brennraum des Verbrennungsmotors, ein Ladedruck von Verbrennungsluft, welche dem Verbrennungsmotor zugeführt wird, eine Abgasrückführungsrate einer Abgasrückführung, eine Einstellung eines Schaltsaugrohrs oder einer Drallklappe in einer Luftzuführung des Verbrennungsmotors, eine Einstellung einer Turbinengeometrie einer Abgasturbine des Verbrennungsmotors, ein Zündzeitpunkt zum Entzünden des Kraftstoffs in dem Verbrennungsmotor oder eine Einstellung von Ventilsteuerzeiten von Einlass- und Auslassventilen des Verbrennungsmotors verändert werden. Die zuvor genannten Parameter können einzeln oder in Kombination dazu beitragen, dass beispielsweise ein Kraftstoffverbrauch des Fahrzeugs verringert wird, wobei jedoch unter Umständen die Menge von Schadstoffen in dem Abgas ansteigt, oder umgekehrt die Menge der Emissionen verringert werden, während der Kraftstoffverbrauch ansteigt. Weiterhin kann durch Verändern der vorgenannten Parameter erreicht werden, dass bestimmte Schadstoffe in dem Abgas verringert werden, ggf. unter Inkaufnahme einer Erhöhung eines anderen Schadstoffgehalts oder einer Erhöhung des Kraftstoffverbrauchs. Beispielsweise kann durch die Einstellung der Abgasrückführungsrate die Menge von Rußpartikeln in dem Abgas verringert werden, wodurch beispielsweise die Menge von Stickoxiden in dem Abgas ansteigen kann. Somit kann durch geeignetes Einstellen der vorgenannten Betriebsparameter der Emissionsmittelwert für alle Schadstoffe unter dem vorgegeben Grenzwert gehalten werden.

Gemäß einer weiteren Ausführungsform wird der Emissionsmittelwert mit dem vorgegebenen Grenzwert verglichen und in Abhängigkeit von dem Vergleich des Emissionsmittelwerts mit dem vorgegebenen Grenzwert wird der Betriebsparameter des Verbrennungsmotors eingestellt. Wenn der Emissionsmittelwert unterhalb des vorgegeben Grenzwerts oder gleich dem vorgegeben Grenzwert ist, wird der Betriebsparameter derart eingestellt wird, dass ein Kraftstoffverbrauch des Verbrennungsmotors verringert wird. Wenn der Emissionsmittelwert oberhalb des vorgegeben Grenzwerts ist, wird der Betriebsparameter derart eingestellt, dass die Emissionen im Abgas verringert werden. Dadurch kann eine Ansteuerung des Verbrennungsmotors vereinfacht werden, indem für jeden Betriebspunkt des Verbrennungsmotors jeweils zwei Einstellwerte für den Betriebsparameter vorgesehen werden, ein verbrauchsoptimierter und ein emissionsoptimierter. Durch die Einstellung des Betriebsparameters auf den emissionsoptimierten Einstellwert kann erreicht werden, dass der Emissionsmittelwert bei Überschreiten des vorgegebenen Grenzwerts schnellstmöglich wieder unter den vorgegebenen Grenzwert gebracht werden kann.

Gemäß einer weiteren Ausführungsform wird der Betriebsparameter des Verbrennungsmotors in Abhängigkeit von dem Emissionsmittelwert und dem vorgegebenen Grenzwert eingestellt, indem in Abhängigkeit von dem Emissionsmittelwert und dem vorgegebenen Grenzwert ein verbrauchsoptimierter Wert für den Betriebsparameter und ein emissionsoptimierter Wert für den Betriebsparameter gewichtet werden. der Betriebsparameter wird dann auf eine Kombination des gewichteten verbrauchsoptimierten Werts und des gewichteten emissionsoptimierten Werts eingestellt. Die Gewichtung kann beispielsweise mittels einer Kennlinie und einer Abweichung des Emissionsmittelwerts von dem vorgegebenen Grenzwert erfolgen. Somit kann der Betriebsparameter kontinuierlich derart verändert werden, dass der Emissionsmittelwert gerade unterhalb des vorgegebenen Grenzwerts gehalten wird, so dass ein Kraftstoffverbrauch des Verbrennungsmotors optimiert werden kann.

Gemäß der vorliegenden Erfindung wird weiterhin ein Verbrennungsmotor mit einer Steuervorrichtung bereitgestellt. Die Steuervorrichtung ist in der Lage, das erfindungsgemäße Verfahren zum Betreiben des Verbrennungsmotors auszuführen. Somit kann im Betrieb des Verbrennungsmotors sichergestellt werden, dass der vorgegebene Grenzwert zumindest im Mittel nicht überschritten wird und gleichzeitig ein Verbrauch des Verbrennungsmotors optimiert wird.

Gemäß der vorliegenden Erfindung wird schließlich ein Fahrzeug mit einem Verbrennungsmotor, wie er zuvor beschrieben wurde, bereitgestellt.

Die vorliegende Erfindung wird nachfolgend unter Bezugnahme auf die Zeichnung im Detail beschrieben werden.
Fig. 1 zeigt Verfahrensschritte eines Verfahrens zum Betreiben eines Verbrennungsmotors gemäß einer Ausführungsform der vorliegenden Erfindung.
Fig. 2 zeigt Verfahrensschritte eines Verfahrens zum Betreiben eines Verbrennungsmotors gemäß einer weiteren Ausführungsform der vorliegenden Erfindung.
Fig. 3 zeigt Verfahrensschritte eines Verfahrens zum Betreiben eines Verbrennungsmotors gemäß noch einer weiteren Ausführungsform der Erfindung.
Fig. 4 zeigt schematisch ein Fahrzeug gemäß einer Ausführungsform der vorliegenden Erfindung.

Fig. 1 zeigt eine erste Ausführungsform eines Verfahrens zum Betreiben eines Verbrennungsmotors. Das geregelte oder gesteuerte Betreiben eines Verbrennungsmotors wird auch als Motorapplikation bezeichnet. In einem ersten Schritt 11 wird ein aktueller Emissionsstatus (ES) des Fahrzeugs ermittelt. Dies kann insbesondere unabhängig von einem Fahrzyklus erfolgen, d.h. bei einer kennfeldweiten Emissionsüberwachung. Bei einer derartigen kennfeldweiten Emissionsüberwachung können Schadstoffemissionen in ein Verhältnis zu einer abgegebenen Kohlendioxidmasse gesetzt werden. Dies bedeutet beispielsweise, dass pro Kilogramm abgegebenes oder emittiertes Kohlendioxid nicht mehr als eine vorgegebene Masse an Stickoxiden (NOx) oder Rußpartikeln erzeugt werden darf. Ob der Verbrennungsmotor bzw. das Fahrzeug vorgegebene Grenzen zur Schadstoffemission einhält, kann beispielsweise mittels portabler Emissionsmesssysteme in beispielsweise einem Alltagsbetrieb des Fahrzeugs ermittelt werden. Derartige Überwachungsverfahren werden als PEMS-Verfahren (Portable Emission Measurement System) bezeichnet. Der Emissionsstatus kann insbesondere als gleitender Mittelwert der Schadstoffemissionen über die vorgegebene Menge an Kohlendioxid bestimmt werden. Neben einer direkten Messung der Kohlendioxid- und Schadstoffmengen können diese Mengen auch aus Betriebsdaten des Fahrzeugs sowie diversen Sensorsignalen mit hinreichender Genauigkeit modelliert werden. Beispielsweise kann die abgegebene Kohlendioxidmasse aus einem Einspritzdruck, beispielsweise einem sog. Rail-Druck, und einer Ansteuerdauer von Injektoren eines Verbrennungsmotors berechnet werden. Ebenso können mit Hilfe geeigneter Modelle Partikel- und NOx-Emissionen bestimmt werden. In einem zweiten Schritt 12 wird überprüft, ob der Emissionsstatus ES einen vorgegebenen oder vorgebbaren Grenzwert GW1 überschreitet oder nicht. Wird der Grenzwert überschritten, so wird im Schritt 13 eine Anpassung des Motorbetriebs derart vorgenommen, dass gegenüber einem Regelbetrieb oder Normalbetrieb ein schadstoffemissionsgeminderter Betrieb eingestellt wird. Dieser schadstoffemissionsgeminderte Betrieb kann auch zu Lasten des Verbrauchs oder der Kohlendioxidemissionen erfolgen, d.h. dieser Motorbetrieb ist nicht verbrauchsneutral, sondern kann zu einer Erhöhung des Kraftstoffverbrauchs beitragen.

Wird der vorgebbare Grenzwert GW1 nicht überschritten, so wird im Schritt 14 der Regel- oder Normalbetrieb für den Motor eingestellt, welcher sich durch einen günstigen Verbrauch gegenüber dem emissionsgeminderten Betrieb auszeichnet. Die zuvor beschriebenen Verfahrensschritte werden kontinuierlich durchgeführt, d.h. nach einer Änderung der Motorapplikation wird der Emissionsstatus ES erneut ermittelt und bewertet. Insbesondere kann dabei berücksichtigt werden, dass ein gleitender Mittelwert des Emissionsstatus ES den Grenzwert GW1 nicht überschreitet, so dass das Fahrzeug auch bei einem PEMS-Verfahren stets die Werte für die geforderten Schadstoffemissionen einhält.

Die vorgegebene Masse an Kohlendioxid, über welche die Menge an Stickoxiden und Partikeln zur Ermittlung des Emissionsstatus im Schritt 11 ermittelt werden, kann beispielsweise in einem Bereich von 600-2500g liegen, oder, beispielsweise einer Kraftstoffmenge von ca. 0,2 - 1 Liter entsprechen. Die Menge an Kohlendioxid, über welche die Schadstoffe bei der Ermittlung des Emissionsstatus ES ermittelt werden, kann darüber hinaus in Abhängigkeit von Prüfverfahren einstellbar sein.

Fig. 2 zeigt eine weitere Ausführungsform des erfindungsgemäßen Verfahrens, bei welcher die Motorapplikation mit einer Hysterese versehen ist. Dazu wird ein zweiter Grenzwert GW2 unterhalb des Grenzwertes GW1 definiert. Wenn der im Schritt 11 ermittelte Emissionsstatus ES den ersten Grenzwert GW1 überschreitet, wird der Motor emissionsgemindert (Schritt 13) betrieben. Erst bei Unterschreiten des zweiten Grenzwertes GW2, was im Schritt 21 überprüft wird, wird im Schritt 14 der Verbrennungsmotor auf den Regel- bzw. Normalbetrieb zurückgestellt.

Fig. 3 zeigt eine weitere Ausführungsform, welche eine gleitende Berücksichtigung des Emissionsstatus bei der Einstellung des Verbrennungsmotors aufweist. Zunächst wird im Schritt 11 der Emissionsstatus ES ermittelt. Der Emissionsstatus ES umfasst beispielsweise einen gleitenden Mittelwert einer Masse an Stickoxiden, welche während einer vorgegebenen Menge von abgegebenem Kohlendioxid abgegeben wird. Zusätzlich kann der Emissionsstatus einen gleitenden Mittelwert einer Menge von Partikeln umfassen, welche während der vorgegebenen Menge von Kohlendioxid emittiert wird. Mittels einer Kennlinie, welche den Grenzwert berücksichtigt, wird im Schritt 31 aus dem Emissionsstatus ES eine Emissionsgewichtung (EG) ermittelt, welche eine verbrauchsoptimierte Einstellung und eine emissionsoptimierte Einstellung des Verbrennungsmotors gewichtet. Die im Schritt 31 bestimmte Emissionsgewichtung EG kann beispielsweise einen Faktor zwischen 0 und 1 umfassen, welcher bei niedrigen Emissionsstatuswerten zu Gunsten des Verbrauchs niedrig und bei hohen Emissionsstatuswerten zu Gunsten der Emissionsminderung hoch sein kann. Mit dem Emissionsgewichtungsfaktor EG werden die Daten einer verbrauchsoptimierten Applikation 32 und einer emissionsoptimierten Applikation 33 gewichtet und addiert, und der Verbrennungsmotor entsprechend im Schritt 34 eingestellt. Dadurch kann ein verbrauchsoptimaler Betrieb ohne Überschreiten von geforderten Emissionsgrenzwerten erzielt werden.

Die zuvor beschriebenen Verfahren sind für Verbrennungsmotoren mit kennfeldweiter Emissionsüberwachung, insbesondere für Fahrzeugmotoren nachdem Diesel- oder Ottoverfahren, geeignet.

Fig. 4 zeigt ein Fahrzeug 41 gemäß einer Ausführungsform der vorliegenden Erfindung. Das Fahrzeug 41 umfasst einen Verbrennungsmotor 42 und eine Steuervorrichtung 43. Die Steuervorrichtung 43 ist zur Durchführung des in den Figuren 1-3 beschriebenen Verfahrens geeignet. Die Steuervorrichtung 43 kann Bestandteil einer Motorelektronik des Fahrzeugs 41 sein. Mittels der zuvor im Zusammenhang mit den Figuren 1-3 beschriebenen Verfahren kann die Steuervorrichtung 43 sicherstellen, dass bei einem Betrieb des Fahrzeugs 41 Schadstoffemissionen des Fahrzeugs 41 ein Verhältnis zu einer vorbestimmten Kohlendioxidmasse nicht überschreiten.

Um einen emissionsoptimierten oder einem verbrauchsoptimierten Betrieb des Verbrennungsmotors 42 zu erreichen, können verschiedene Betriebsparameter des Motors verändert und eingestellt werden. Die Betriebsparameter können beispielsweise umfassen:
- einen Einspritzbeginn von Vor-, Haupt- und Nacheinspritzungen,
- einen Kraftstoffdruck, beispielsweise einen Raildruck bei einem Motor mit einer sog. Common Rail-Einspritzung,
- eine Einspritzungsdauer,
- eine Abgasrückführrate eines Abgasrückführsystems des Verbrennungsmotors,
- einen Ladedruck eines Abgasturboladers oder eines Kompressors des Verbrennungsmotors,
- eine Einstellung einer Ladungsbewegungsklappe im Ansaugtrakts des Verbrennungsmotors,
- eine Einstellung einer Drallklappe oder eines Schaltsaugrohrs im Ansaugtrakt des Verbrennungsmotors,
- eine Einstellung von Drosselklappen im Ansaug- oder Abgastrakt des Verbrennungsmotors,
- eine Ventilsteuerzeit von Einlass- und Auslassventilen des Verbrennungsmotors,
- eine Einstellung eines Abgasturboladers mit einer variablen Turbinengeometrie, und/oder
- einen Zündzeitpunkt, insbesondere bei Verbrennungsmotoren nach dem Ottoverfahren.

## Patentansprüche

1. Verfahren zum Betreiben eines Verbrennungsmotors, umfassend:
- Bestimmen (11) eines Emissionsmittelwerts (ES) eines Schadstoffs im Abgas des Verbrennungsmotors (42), indem eine Menge des Schadstoffs in dem Abgas bestimmt wird, während der Verbrennungsmotor (42) eine vorgegebene Kohlendioxidmenge abgibt, und
- Einstellen (13,14) eines Betriebsparameters des Verbrennungsmotors (42) in Abhängigkeit von dem Emissionsmittelwert (ES) und zumindest einem vorgegeben oder vorgebbaren Grenzwert (GW1, GW2),
**dadurch gekennzeichnet, dass** der Emissionsmittelwert (ES) als ein gleitender Mittelwert der Schadstoffemission im Verhältnis zu der vorgegebenen Kohlendioxidmenge bestimmt wird.

2. Verfahren nach Anspruch 1, wobei der Schadstoff Stickoxid und/oder Rußpartikel umfasst.

3. Verfahren nach einem der vorhergehenden Ansprüche, wobei der Verbrennungsmotor (42) während des Bestimmens des Emissionsmittelwerts (ES) in einem oder mehreren beliebigen Betriebspunkten des Verbrennungsmotors (42) betrieben wird.

4. Verfahren nach einem der vorhergehenden Ansprüche, wobei der Verbrennungsmotor (42) während des Bestimmens des Emissionsmittelwerts (ES) unabhängig von einem vorgegebenen Fahrzyklus betrieben wird.

5. Verfahren nach einem der vorhergehenden Ansprüche, wobei das Bestimmen des Emissionsmittelwerts (ES) umfasst:
- Bestimmen einer Kraftstoffmenge, welche dem Verbrennungsmotor (42) zuzuführen ist, um die vorgegebene Kohlendioxidmenge in dem Abgas zu erzeugen, und
- Bestimmen der Menge des Schadstoffs in dem Abgas, während dem Verbrennungsmotor die Kraftstoffmenge zugeführt wird.

6. Verfahren nach Anspruch 5, wobei die vorgegebene Kohlendioxidmenge eine Menge in einem Bereich von 600g bis 2500g ist.

7. Verfahren nach einem der vorhergehenden Ansprüche, wobei das Bestimmen der Menge des Schadstoffs in dem Abgas umfasst:
- Modell-basiertes Abschätzen der Menge des Schadstoffs in Abhängigkeit von den Betriebsparametern und/oder Betriebsgrößen des Verbrennungsmotors (42), und/oder
- Erfassen der Menge des Schadstoffs in dem Abgas mittels eines Abgassensors.

8. Verfahren nach einem der vorhergehenden Ansprüche, wobei der Betriebsparameter umfasst:
- einen Einspritzzeitpunkt von Kraftstoff in den Brennraum des Verbrennungsmotors (42),
- einen Einspritzdruck von Kraftstoff in den Brennraum des Verbrennungsmotors (42),
- einen Ladedruck von dem Verbrennungsmotor (42) zugeführter Verbrennungsluft,
- einen Abgasrückführungsrate einer Abgasrückführung,
- eine Einstellung eines Schaltsaugrohrs oder einer Drallklappe einer Verbrennungsluftzuführung des Verbrennungsmotors (42),
- eine Einstellung einer Turbinengeometrie einer Abgasturbine des Verbrennungsmotors (42),
- einen Zündzeitpunkt zum Entzünden von Kraftstoff in dem Verbrennungsmotor (42), und/oder
- eine Einstellung von Ventilsteuerzeiten von Einlass- und Auslassventilen des Verbrennungsmotors (42).

9. Verfahren nach einem der vorhergehenden Ansprüche, wobei das Einstellen des Betriebsparameters des Verbrennungsmotors in Abhängigkeit von dem Emissionsmittelwert und dem vorgegeben Grenzwert umfasst:
- Vergleichen (12) des Emissionsmittelwerts (ES) mit dem Grenzwert (GW1, GW2), und
- Einstellen (13, 14) des Betriebsparameters des Verbrennungsmotors (42) in Abhängigkeit von dem Vergleich des Emissionsmittelwerts (ES) mit dem Grenzwert (GW1, GW2).

10. Verfahren nach Anspruch 9, wobei das Einstellen des Betriebsparameters des Verbrennungsmotors in Abhängigkeit von dem Vergleich des Emissionsmittelwerts mit dem vorgegeben Grenzwert umfasst:
- Einstellen (14) des Betriebsparameters derart, dass ein Kraftstoffverbrauch des Verbrennungsmotors verringert wird, wenn der Emissionsmittelwert unterhalb des vorgegebenen Grenzwerts oder gleich dem vorgegebenen Grenzwert ist, und
- Einstellen (13) des Betriebsparameters derart, dass Emissionen im Abgas verringert werden, wenn der Emissionsmittelwert oberhalb des vorgegebenen Grenzwerts ist.

11. Verfahren nach einem der vorhergehenden Ansprüche, wobei das Einstellen des Betriebsparameters des Verbrennungsmotors in Abhängigkeit von dem Emissionsmittelwert und dem vorgegeben Grenzwert umfasst:
- Gewichten eines verbrauchsoptimierten Werts (32) für den Betriebsparameter und eines emissionsoptimierten Werts (33) für den Betriebsparameter in Abhängigkeit von dem Emissionsmittelwert und dem vorgegebenen Grenzwert, und
- Einstellen (34) des Betriebsparameters auf eine Kombination des gewichteten verbrauchsoptimierten Werts und des gewichteten emissionsoptimierten Werts.

12. Verbrennungsmotor mit einer Steuervorrichtung (43), die ausgestaltet ist, das Verfahren nach einem der Ansprüche 1-11 durchzuführen.

13. Fahrzeug mit einem Verbrennungsmotor (42) nach Anspruch 12.

## Claims

1. Method for operating an internal combustion engine, comprising:
- determining (11) an emissions mean value (ES) of a pollutant in the exhaust gas of the internal combustion engine (42) by virtue of a quantity of the pollutant in the exhaust gas being determined while the internal combustion engine (42) outputs a specified carbon dioxide quantity, and
- setting (13, 14) an operating parameter of the internal combustion engine (42) in a manner dependent on the emissions mean value (ES) and on at least one specified or specifiable threshold value (GW1, GW2), **characterized in that** the emissions mean value (ES) is determined as a floating mean value of the pollutant emission in relation to the specified carbon dioxide quantity.

2. Method according to Claim 1, wherein the pollutant comprises nitrogen oxide and/or soot particles.

3. Method according to any one of the preceding claims, wherein the internal combustion engine (42) is, during the determination of the emissions mean value (ES), operated at one or more arbitrary operating points of the internal combustion engine (42).

4. Method according to any one of the preceding claims, wherein the internal combustion engine (42) is, during the determination of the emissions mean value (ES), operated independently of a specified driving cycle.

5. Method according to any one of the preceding claims, wherein the determination of the emissions mean value (ES) comprises:
- determining a fuel quantity that is to be fed to the internal combustion engine (42) in order to generate the specified carbon dioxide quantity in the exhaust gas, and
- determining the quantity of the pollutant in the exhaust gas while the fuel quantity is being fed to the internal combustion engine.

6. Method according to Claim 5, wherein the specified carbon dioxide quantity is a quantity in a range from 600 g to 2500 g.

7. Method according to any one of the preceding claims, wherein the determination of the quantity of the pollutant in the exhaust gas comprises:
- estimating the quantity of the pollutant on the basis of a model in a manner dependent on the operating parameters and/or operating values of the internal combustion engine (42), and/or
- detecting the quantity of the pollutant in the exhaust gas by means of an exhaust-gas sensor.

8. Method according to any one of the preceding claims, wherein the operating parameter comprises:
- a time of injection of fuel into the combustion chamber of the internal combustion engine (42),
- a pressure of injection of fuel into the combustion chamber of the internal combustion engine (42),
- a charge pressure of combustion air fed to the internal combustion engine (42),
- an exhaust-gas recirculation rate of an exhaust-gas recirculation arrangement,
- a setting of a switchable intake pipe or of a swirl flap of a combustion air feed of the internal combustion engine (42),
- a setting of a turbine geometry of an exhaust-gas turbine of the internal combustion engine (42),
- an ignition time for the ignition of fuel in the internal combustion engine (42), and/or
- a setting of valve control timings of inlet and outlet valves of the internal combustion engine (42).

9. Method according to any one of the preceding claims, wherein the setting of the operating parameter of the internal combustion engine in a manner dependent on the emissions mean value and on the specified threshold value comprises:
- comparing (12) the emissions mean value (ES) with the threshold value (GW1, GW2), and
- setting (13, 14) the operating parameter of the internal combustion engine (42) in a manner dependent on the comparison of the emissions mean value (ES) with the threshold value (GW1, GW2).

10. Method according to Claim 9, wherein the setting of the operating parameter of the internal combustion engine in a manner dependent on the comparison of the emissions mean value with the specified threshold value comprises:
- setting (14) the operating parameter such that a fuel consumption of the internal combustion engine is reduced if the emissions mean value is below the specified threshold value or is equal to the specified threshold value, and
- setting (13) the operating parameter such that emissions in the exhaust gas are reduced if the emissions mean value is above the specified threshold value.

11. Method according to any one of the preceding claims, wherein the setting of the operating parameter of the internal combustion engine in a manner dependent on the emissions mean value and on the specified threshold value comprises:
- weighting a consumption-optimized value (32) for the operating parameter and an emissions-optimized value (33) for the operating parameter in a manner dependent on the emissions mean value and on the specified threshold value, and
- setting (34) the operating parameter to a combination of the weighted consumption-optimized value and of the weighted emissions-optimized value.

12. Internal combustion engine having a control device (43) which is configured to carry out the method according to any one of Claims 1-11.

13. Vehicle having an internal combustion engine (42) according to Claim 12.

## Revendications

1. Procédé de fonctionnement d'un moteur à combustion interne, ledit procédé comprenant les étapes suivantes :
- déterminer (11) une valeur d'émission moyenne (ES) d'un polluant dans les gaz d'échappement du moteur à combustion interne (42) par détermination d'une quantité du polluant dans les gaz d'échappement tandis que le moteur à combustion interne (42) émet une quantité prédéterminée de dioxyde de carbone,
et
- régler (13, 14) un paramètre de fonctionnement du moteur à combustion interne (42) en fonction de la valeur d'émission moyenne (ES) et d'au moins une valeur limite (GW1, GW2) spécifiée ou spécifiable,
**caractérisé en ce que** la valeur d'émission moyenne (ES) est déterminée comme étant une valeur moyenne glissante de l'émission de polluants par rapport à la quantité spécifiée de dioxyde de carbone.

2. Procédé selon la revendication 1, le polluant comprenant de l'oxyde d'azote et/ou des particules de suie.

3. Procédé selon l'une des revendications précédentes, le moteur à combustion interne (42) fonctionnant lors de la détermination de la valeur d'émission moyenne (ES) en un ou plusieurs points de fonctionnement arbitraires du moteur à combustion interne (42).

4. Procédé selon l'une des revendications précédentes, le moteur à combustion interne (42) fonctionnant indépendamment d'un cycle de conduite spécifié lors de la détermination de la valeur d'émission moyenne (ES).

5. Procédé selon l'une des revendications précédentes, la détermination de la valeur d'émission moyenne (ES) comprenant les opérations suivantes :
- déterminer une quantité de carburant qui doit être amenée au moteur à combustion interne (42) afin de générer la quantité spécifiée de dioxyde de carbone dans les gaz d'échappement, et
- déterminer la quantité de polluant dans les gaz d'échappement pendant que la quantité de carburant est amenée au moteur à combustion interne.

6. Procédé selon la revendication 5, la quantité spécifiée de dioxyde de carbone étant une quantité dans une gamme de 600 g à 2500 g.

7. Procédé selon l'une des revendications précédentes, la détermination de la quantité de polluant dans les gaz d'échappement comprenant les opérations suivantes :
- estimer de manière modélisée la quantité de polluant en fonction des paramètres de fonctionnement et/ou des grandeurs de fonctionnement du moteur à combustion interne (42), et/ou
- détecter la quantité de polluant dans les gaz d'échappement au moyen d'un capteur de gaz d'échappement.

8. Procédé selon l'une des revendications précédentes, le paramètre de fonctionnement comprenant :
- un instant d'injection de carburant dans la chambre de combustion du moteur à combustion interne (42),
- une pression d'injection de carburant dans la chambre de combustion du moteur à combustion interne (42),
- une pression de suralimentation de l'air de combustion amené au moteur à combustion interne (42),
- un taux de recirculation de gaz d'échappement d'un circuit de recirculation de gaz d'échappement,
- un réglage d'un collecteur d'admission variable ou d'un volet de turbulence d'une amenée d'air de combustion du moteur à combustion interne (42),
- un réglage d'une géométrie d'une turbine à gaz d'échappement du moteur à combustion interne (42),
- un instant d'allumage du carburant dans le moteur à combustion interne (42), et/ou
- un réglage des temps de commande de soupapes d'admission et d'échappement du moteur à combustion interne (42).

9. Procédé selon l'une des revendications précédentes, le réglage du paramètre de fonctionnement du moteur à combustion interne en fonction de la valeur d'émission moyenne et de la valeur limite spécifiée comprenant les opérations suivantes :
- comparer (12) la valeur d'émission moyenne (ES) à la valeur limite (GW1, GW2) et
- régler (13, 14) le paramètre de fonctionnement du moteur à combustion interne (42) en fonction de la comparaison de la valeur d'émission moyenne (ES) à la valeur limite (GW1, GW2).

10. Procédé selon la revendication 9, le réglage du paramètre de fonctionnement du moteur à combustion interne en fonction de la comparaison de la valeur d'émission moyenne à la valeur limite spécifiée comprenant les opérations suivantes :
- régler (14) le paramètre de fonctionnement de manière à réduire la consommation de carburant du moteur à combustion interne lorsque la valeur d'émission moyenne est inférieure à la valeur limite spécifiée ou égale à la valeur limite spécifiée, et
- régler (13) le paramètre de fonctionnement de manière à réduire les émissions dans les gaz d'échappement lorsque la valeur d'émission moyenne est supérieure à la valeur limite spécifiée.

11. Procédé selon l'une des revendications précédentes, le réglage du paramètre de fonctionnement du moteur à combustion interne en fonction de la valeur d'émission moyenne et de la valeur limite spécifiée comprenant les opérations suivantes :
- pondérer une valeur (32), optimisée pour la consommation, du paramètre de fonctionnement et une valeur (33), optimisée pour les émissions, du paramètre de fonctionnement en fonction de la valeur d'émission moyenne et de la valeur limite spécifiée, et
- régler (34) le paramètre de fonctionnement sur une combinaison de la valeur pondérée, optimisée pour la consommation, et la valeur pondérée optimisée pour les émissions.

12. Moteur à combustion interne comprenant un dispositif de commande (43) qui est conçu pour mettre en œuvre le procédé selon l'une des revendications 1 à 11.

13. Véhicule à moteur à combustion interne (42) selon la revendication 12.
